# EUROPÄISCHE PATENTSCHRIFT

(11) **EP 2 142 299 B1**
(45) Veröffentlichungstag und Bekanntmachung des Hinweises auf die Patenterteilung: **10.10.2012**
(21) Anmeldenummer: 08749693.1
(22) Anmeldetag: 24.04.2008
(51) Int. Cl.: B01L 3/00, C12M 1/32

(54) **MEHRFACHLOCHTESTVORRICHTUNG**
MULTI-HOLE TEST DEVICE
DISPOSITIF DE TEST MULTIPUITS

(30) Priorität: 24.04.2007 DE 202007005989 U
(43) Veröffentlichungstag der Anmeldung: 13.01.2010
(73) Patentinhaber: Leibniz-Institut fuer Pflanzengenetik und Kulturpflanzenforschung, 06466 Gatersleben (DE)
(72) Erfinder: SHARBEL, Timothy, 06484 Quedlinburg (DE); BLUMENTHAL, Uwe, 06484 Quedlinburg (DE)
(74) Vertreter: Taruttis, Stefan Georg
(86) Internationale Anmeldenummer: PCT/EP2008/054979
(87) Internationale Veröffentlichungsnummer: WO 2008/129072

(56) Entgegenhaltungen:
- EP-A- 0 596 482
- US-A- 4 427 415
- US-A1- 2002 041 834
- US-A1- 2004 149 659

## Beschreibung

Die vorliegende Erfindung betrifft eine Filtervorrichtung, mit der eine Vielzahl von Proben filtriert werden kann, ohne dass ein Vakuum oder Überdruck anliegen muss, mit dem das Filtrat durch das Filtermaterial gezogen wird. Vielmehr arbeitet die erfindungsgemäße Filtervorrichtung nur mit Schwerkraft, optional verstärkt durch eine Beschleunigung in Richtung des Filtratflusses durch das Filtermaterial, d.h. senkrecht zum Filtermaterial, beispielsweise erzeugt durch Fliehkraft bei Rotation der Vorrichtung um eine Achse. Die erfindungsgemäße Filtervorrichtung stellt eine Mehrzahl von Näpfen bereit, die einseitig mit Filtermaterial dichtend versehen sind, um eine Vielzahl von Flüssigkeitsproben zeitlich versetzt oder parallel zu filtrieren, beispielsweise im Mikrotiterplattenformat mit 96 oder 384 parallel angeordneten Näpfen. Erfindungsgemäß ist vorgesehen, das die Näpfe in einer oder mehreren Reihen angeordnet und ihre Gehäusewandungen miteinander verbunden sind.

Aus dem Stand der Technik sind Vorrichtungen zur Filtration von Flüssigkeitsproben bekannt.

Die US 2004/0149659 A1 beschreibt eine Filtervorrichtung im Mikrotiterplattenformat, bei der der Boden eines Napfs von einem Gitter bedeckt ist und eine Auslassöffnung aufweist. Oberhalb des Gitters liegt ein Filter auf, der von einem Dichtungsring gegen das Gitter gehalten ist. Der Dichtungsring ist zur Fixierung seiner Position im Napf in dessen Innenfläche geklemmt.

Die US 5861094 beschreibt einen zweiteiligen Filter zur Filtrierung einer einzelnen Probe, bei dem eine ringförmige Schulter innerhalb eines Röhrchens in einem Winkel gegen die Achse des Röhrchens geneigt ist und auf dieser Schulter ein Filtermaterial angeordnet ist, das von einem in dem ersten Röhrchen angeordneten zweiten koaxialen Röhrchen kleineren Durchmessers gegen die Schulter gepresst wird. Das Filtermaterial ist in einem Winkel zur gemeinsamen Achse der beiden Röhrchen eingespannt.

Die US 2002/0041834 A1 beschreibt eine Filtervorrichtung, die eine Filtereinheit und eine Platte mit Flüssigkeitsbehältern umfasst. Die Flüssigkeitsbehälter sind in einer gemeinsamen Ebene angeordnet und ragen jeweils mit ihrem einseitig offenen Ende aus der Ebene heraus. Die Flüssigkeitsbehälter können eine formschlüssige Verbindung mit passenden Ausnehmungen der Filtereinheit eingehen, die auf Auffangbehältern für Flüssigkeit angeordnet sind, wobei zwischen den Ausnehmungen und den Auffangbehältern Filtermaterial angeordnet ist. Die formschlüssig kontaktierten Platte und Filtereinheit werden zur Filtration gedreht, durch Anlegen von Unterdruck erfolgt der Flüssigkeitsdurchtritt durch das Filtermaterial.

Die EP 1366819 A1 beschreibt eine Mikrotiterplatte, deren Napfböden von einer Filtrationsmembran gebildet sind, zur Filtration unter Zentrifugalkraft und/oder unter Druck. Die Filtrationsmembran ist von unterhalb angeordneten Stegen gestützt, die auf einem unterhalb der Membran angeordneten Trichter stehen, der den Querschnitt eines Napfs überdeckt und eine zentrale Auslassöffnung hat.

In Versuchen zur Vorbereitung der vorliegenden Erfindung hat sich herausgestellt, dass die Konstruktion der EP 1366819 A1 nicht geeignet ist, nur unter Schwerkraft, d.h. ohne Zentrifugalbeschleunigung bzw. ohne Druckgefälle über die Membran Filtrat durch die Membran in einen darunter angeordneten Filtratnapf treten zu lassen.

### Aufgabe der Erfindung

Gegenüber diesem Stand der Technik ist es Aufgabe der Erfindung, eine alternative Filtervorrichtung und ein damit durchfürbares Filterverfahren bereitzustellen. Vorzugsweise soll die alternative Filtervorrichtung einen einfacheren Aufbau als bekannte Filtervorrichtungen aufweisen. Die Filtervorrichtung und das Verfahren sollen vorzugsweise ohne angeschlossene Quelle für Über- oder Unterdruck funktionsfähig sein, bzw. zur Verwendung ohne angelegten Über- oder Unterdruck geeignet sein, sondern allein unter Schwerkrafteinfluss einsetzbar sein, optional verstärkt durch die Einwirkung von Beschleunigungskräften.

### Allgemeine Beschreibung der Erfindung

Die Erfindung löst diese Aufgabe durch Bereitstellen einen Filtervorrichtung gemäβ den Ansprüchen und insbesondere durch Bereitstellen eines Filtervorrichtung, bei der eine Vielzahl von Näpfen, in die die zu filtrierende Flüssigkeitsprobe eingegeben werden kann, nachfolgend als Retentatnäpfe bezeichnet, einseitig von einem Filter- oder Siebmaterial abgedeckt sind. Das Filtermaterial, beispielsweise ein gewebtes oder ungewebtes Gewebe, oder ein Membranmaterial mit Poren, das vorzugsweise elastisch ist, ist vorzugsweise für die Vielzahl über mittels ihrer Wandungen miteinander verbundener Retentatnäpfe einstückig, wobei Abschnitte des Filtermaterials die Retentatnäpfe einseitig abdecken. Das Filtermaterial weist zumindest einseitig angeformte erste Stutzen auf, die auf einer ersten Seite des Trägermaterials angeformt oder angeklebt sind und dichtend gegen die Retentatnäpfe anordnbar sind, um den von den Stutzen umfaßten Abschnitt des Filtermaterials gegen die Stirnflächen der Retentatnäpfe abzudichten. Bevorzugt sind zumindest einseitig am Filtermaterial Stutzen angeordnet, z.B. angeformt oder geklebt, die die Retentatnäpfe bilden. In dieser Ausführungsform weist das Filtermaterial keine als Dichtung gegen die Retentatnäpfe anordnbare erste Stutzen auf, sondern an dem Filtermaterial angeordnete Stutzen sind um die offenen Querschnitte der Retentatnäpfe angeordnet und bilden die Retentatnäpfe.

Alternativ können auf dem Filtermaterial beidseitig deckungsgleich Stutzen angeordnet sein, so dass die den ersten Stutzen gegenüberliegend angeordneten zweiten Stutzen gegen eine Druckplatte anordnbar sind, die angrenzend an die zweiten Stutzen optional Dichtungen aufweist.

Die erfindungsgemäße Filtervorrichtung sieht daher die Unterteilung des Filtermaterials in Abschnitte durch die zumindest einseitig oder beidseitig auf dem Filtermaterial angeordneten Stutzen vor, die jeweils passend zu den Stirnflächen der Seitenwände der Retentatnäpfe anzuordnen sind, bzw. zumindest einseitig auf dem Filtermaterial als erste Stutzen angeformte oder angeklebt Retentatnäpfe vor. Daher erzeugen die ersten Stutzen, die auf der ersten Seite des Filtermaterials angeordnet sind, eine Dichtung bzw. Flüssigkeitssperre zwischen Retentatnäpfen und Filtermaterial, sowie eine dichtende Abgrenzung der Abschnitte des Filtermaterials gegeneinander, die einzelne Retentatnäpfe abdecken. In der Ausführungsform, in der die ersten Stutzen die Retentatnäpfe bilden, wird die fluiddichte Unterteilung des Filtermaterials zwischen den Retentatnäpfen durch die angeformten oder angeklebten Retentatnäpfe hergestellt. Auf diese Weise wird eine Vermischung von Flüssigkeit, die durch die Kapillarwirkung innerhalb des Filtermaterials auftreten könnte, zuverlässig vermieden. Die auf der den Retentatnäpfen gegenüberliegenden zweiten Seite des Filtermaterials angeordneten zweiten Stutzen dienen ebenfalls der Verhinderung einer Vermischung von Flüssigkeit, nämlich auf der Filtratseite. Die zweiten Stutzen sind gegenüber den ersten Stutzen am Filtermaterial angeordnet und können auf dieselbe Art und Weise an diesem fixiert sein.

Daher kann die dichtende Anordnung der ersten Stutzen, die auf der ersten Seite des Filtermaterials angeordnet sind, gegen Retentatnäpfe, bzw. gegen die Stirnflächen von deren Wandungen, die den lichten Querschnitt der Retentatnäpfe umfassen, durch dichtende Anordnung bzw. durch Pressen des erfindungsgemäßen Filtermaterials gegen die Vielzahl passend ausgerichteter Retentatnäpfe erreicht werden, oder durch Fixierung des Filtermaterials an den Retentatnäpfen bzw. durch einstückige Ausbildung des Filtermaterials mit den Retentatnäpfen. Bei einstückiger Ausbildung des Filtermaterials mit bzw. an den Retentatnäpfen bilden die Wandungen der Retentatnäpfe die ersten Stutzen, die einseitig auf dem Filtermaterial angeordnet sind; die auf der gegenüberliegenden Seite des Filtermaterials angeordneten zweiten Stutzen sind auf dem Filtermaterial angeordnet und können z.B. Öffnungen der Druckplatte sein. Die Stutzen und die Retentatnäpfe können beispielsweise durch Kleben oder Aufschmelzen bzw. Anformen mit dem Filtermaterial verbunden werden.

Ein Stützgitter, das den Querschnitt der Retentatnäpfe überspannt und einseitig am Filtermaterial anliegt, ist erfindungsgemäß nicht erforderlich, ebenso sind Stützstege, die einseitig das Filtermaterial gegen Druck aus dem Retentatnapf stützen, nicht notwendigerweise vorhanden. Entsprechend kann die erfindungsgemäße Filtervorrichtung ohne parallel zum Filtermaterial angeordnete Stützgitter oder Stützstege ausgeführt sein, wie es bevorzugt ist.

Das erfindungsgemäße Filtrationsverfahren, das nur unter Schwerkraft bzw. ohne anliegendes zusätzliches Druckgefälle durchführbar ist, beruht darauf, dass ein Kontaktstift, vorzugsweise zumindest einer, besonders bevorzugt genau einer, die den ersten Stutzen bzw. Retentatnäpfen gegenüberliegende zweite Oberfläche des Filtermaterials kontaktiert. Der Kontaktstift ist etwa senkrecht zur zweiten Oberfläche des Filtermaterials und etwa mittig innerhalb des Abschnitts des Filtermaterials, der von einem ersten und/oder zweiten Stutzen umgrenzt ist, angeordnet. Der Kontaktstift ist durch zumindest ein Verbindungsstück, vorzugsweise genau ein, zwei oder drei um den Kontaktstift symmetrisch angeordnete Verbindungsstücke am zweiten Stutzen fixiert. Der bzw. die Verbindungsstücke erstrecken sich vorzugsweise scheiben- oder stiftförmig radial vom Kontaktstift und haben besonders vorzugsweise eine senkrecht zur Achse des Kontaktstifts angeordnete Querschnittsfläche, die maximal den Durchmesser des Kontaktsrifts als Breite über den Abstand zwischen Kontaktstift und zweitem Stutzen aufweist, um nur eine geringe Querschnittsfläche im lichten Querschnitt des zweiten Stutzens zu bilden. Bei kreisförmigem zweitem Stutzen und axial darin angeordnetem Kontaktstift kann sich vorzugsweise ein Verbindungsstück radial vom Kontaktstift zum zweiten Stutzen mit einer Dicke erstrecken, die in einer Ebene senkrecht zur Längsachse des Kontaktstifts gemessen, maximal der Durchmesser des Kontaktstifts ist. Die Länge des Verbindungsstücks parallel zur Achse des Kontaktstifts kann angrenzend an den Kontaktstift kleiner, vorzugsweise um 10 bis 50 % größer sein, als die Länge des Verbindungsstücks angrenzend an den zweiten Stutzen, um einen Kontakt von Flüssigkeit, die sich entlang des Kontaktstifts bewegt, mit dem zweiten Stutzen zu vermeiden.

Beispielsweise kann die Vorrichtung aus dem erfindungsgemäßen Filtermaterial mit ein- oder beidseitig passend zu den Stirnflächen der Retentatnäpfe angeordneten Stutzen angrenzend an die Retentatnäpfe bzw. mit Stutzen, die Retentatnäpfe bilden, bestehen, wobei das Filtermaterial auf der den Retentatnäpfen gegenüberliegenden Oberfläche von einem ersten Ende eines Kontaktstifts kontaktiert wird, der mit einem an dem gegenüber des ersten Endes liegenden zweiten Ende des Kontaktstifts angeordneten Leitstift in Verbindung steht und der Leitstift in das Volumen eines Filtratnapfs einbringbar ist. In Ausführungsformen mit an dem Filtermaterial angeordneten Stutzen, die gegen die Stirnkanten der Retentatnäpfe gepresst werden können, ist eine Druckplatte gegen die zweiten Stutzen angeordnet. So können die Träger zur Halterung des Kontaktstifts an der Innenwandung einer deckungsgleich mit den ersten und/oder zweiten Stutzen anordnbaren Ausnehmung der Druckplatte fixiert sein. Weiter bevorzugt sind passend zu dem Filtermaterial bzw. den Retentatnäpfen ausgerichtete Filtratnäpfen unterhalb der Retentatnäpfe angeordnet, wobei die Leitstifte bis in das von den Wandungen der Filtratnäpfe aufgespannte Innenvolumen der Filtratnäpfe ragen.

Die Druckplatte liegt mit Bereichen am Filtermaterial an, denen gegenüber die ersten Stutzen angeordnet sind, bzw. an den zweiten Stutzen an, um die ersten Stutzen gegen die Stirnflächen der Retentatnäpfe unter Spannung zu setzen. Zwischen diesen Bereichen weist die Druckplatte Öffnungen auf, die passend zu den von den ersten Stutzen umgrenzten Abschnitten des Filtermaterials angeordnet sind, um Filtrat aus dem Filtermaterial in Filtratnäpfe hindurchtreten zu lassen. Zwischen jedem Filttatnapf und einem passend ausgerichteten vorzugsweise oberhalb angeordneten zweiten Stutzen, der z.B. von einer Öffnung der Druckplatte gebildet ist, ist zumindest eine Belüftungsöffnung angeordnet, um Luft aus dem Filtratnapf austreten zu lassen, die durch eintretendes Filtrat verdrängt wird. Die Belüftungsöffnung kann z.B. durch eine Beabstandung von Filtratnapf und zweitem Stutzen hergestellt werden, wobei die Beabstandung z.B. durch Abstandshalter zwischen Druckplatte und Anordnung von Filtratnäpfen erzeugt ist.

In weniger bevorzugter Ausführungsform weist das Filtermaterials keine zweiten Stutzen auf, und die offenen Querschnitte der Retentatnäpfe sind von elastischem Dichtungsmaterial umgeben, so dass bei Anordnung des Filtermaterials gegen das Dichtungsmaterial an den Retentatnäpfen eine Flüssigkeitsdichtung um die Abschnitte des Filtermaterials gebildet wird, die an die Retentatnäpfe angrenzen.

Die Druckplatte weist vorzugsweise Dichtungen auf, die über eine erste Oberfläche der Druckplatte, die dem Filtermaterial zugewandt ist, herausragen und die Öffnungen der Druckplatte umfassen, besonders bevorzugt dann, wenn das Filtermaterial nur erste Stutzen und keine zweiten Stutzen aufweist, so dass das Filtermaterial unmittelbar die Druckplatte kontaktiert. Diese Dichtungen der Druckplatte sind gegen das Filtermaterial anordnbar und anpreßbar und dienen zur Verhinderung des Übertritts von Filtrat zwischen benachbarten Abschnitten des Filtermaterials. Die Dichtungen der Druckplatte können einstückig mit der Druckplatte geformt sein, oder auf der Druckplatte angeordnete, z.B. angeklebte oder in Nuten, die die Öffnungen der Druckplatte umfassen, angeordnete, elastische Dichtungen sein, z.B. O-Ringe.

Die Druckplatte weist erfindungsgemäβ innerhalb ihrer Öffnungen zumindest jeweils einen Kontaktstift auf. Der Kontaktstift einer jeden Öffnung der Druckplatte ist mit Anordnung der Druckplatte gegen das Filtermaterial bzw. gegen die zweiten Stutzen des Filtermaterials anordnbar. Daher kontaktiert das erste Ende eines Kontaktstifts den von den ersten Stutzen umfaßten Abschnitt des Filtermaterials. In der Folge kann Filtrat nach Durchtritt durch das Filtermaterial entlang des Kontaktstifts strömen, was eine Verteilung des Filtrats über die Oberfläche der Öffnung in der Druckplatte reduziert oder verhindert. Überraschenderweise hat sich gezeigt, dass die Kontaktstifte einen Durchtritt von Filtrat durch ein Filtermaterial bewirken, wenn das Filtermaterial eine Membran mit Poren von nominellem Durchmesser von ca. 10 bis 0,45 µm ist, ohne eine über das Filtermaterial anliegende Druckdifferenz zu erfordern. So ermöglicht die vorliegende Erfindung den Durchtritt von Filtrat durch sogenannte Ultrafiltrationsmembranen, die bisher ohne anliegendes Druckgefälle im wesentlichen für das Filtrat undurchlässig sind. In der Folge kann die erfindungsgemäße Filtervorrichtung auch bei der Verwendung mit Filtermaterial mit nominellen Poren von 10 bis 0,2µm, vorzugsweise von 2 bis 0,43µm ohne ein über das Filtermaterial anliegendes Druckgefälle verwendet werden bzw. ohne Anschluß für anzulegenden Unterdruck und/oder Überdruck ausgeführt sein, wie dies im Stand der Technik für die Ultrafiltration vorgesehen ist.

Das dem ersten Ende eines Kontaktstifts gegenüberliegende zweite Ende jedes Kontaktstifts kann bis in die Ebene ragen, in der die zweite Oberfläche der Druckplatte liegt, gegenüber deren Dichtungen bzw. gegenüber den Retentatnäpfen. Bevorzugt ragen die zweiten Enden von Kontaktstiften über die zweite Oberfläche der Druckplatte hinaus und bilden jeweils zumindest einen Leitstift, entlang welchem Filtrat strömen kann. Solche Leitstifte ragen vorzugsweise soweit über die zweite Oberfläche der Druckplatte, dass sie einen z.B. von Abstandshaltern auf der zweiten Oberfläche der Druckplatte hergestellten Abstand zu jeder Öffnung von Filtratnäpfen überspannen, und besonders bevorzugt bis in beabstandet zur Druckplatte angeordnete Filtratnäpfe hineinragen. Auf diese Weise überspannen die Leitstifte die Beabstandung von Filtratnäpfen zu zweiten Stutzen bzw. zur Druckplatte, wobei die Beabstandung die Belüftungsöffnung zum Austritt verdrängter Luft aus den Filtratnäpfen bildet. Leitstifte können jeweils im Innenvolumen der Filtratnäpfe anordnbar sein, ohne die innere Oberfläche der Filtratnäpfe zu kontaktieren, oder die Leitstifte können, vorzugsweise wenn sie elastisch verformbar sind, die innere Oberfläche der Filtratnäpfe kontaktieren, wenn diese mit Abstand oder unmittelbar angrenzend an der Druckplatte bzw. den Retentatnäpfen angeordnet sind. Alternativ zur Anformung eines Leitstifts am Kontaktstift können Leit- und Kontaktstifte jeweils getrennt voneinander in dem von der Öffnung der Druckplatte definierten Raum angeordnet sein, jeweils mit einem oder mehreren einzelnen oder gemeinsamen Verbindungsstücken innerhalb der Öffnung mit der Druckplatte verbunden.

Es hat sich gezeigt, dass Leitstifte, die bis in das von den Wandungen der Filtratnäpfe aufgespannte Volumen ragen, das Filtrat in die Filtratnäpfe leiten, und einen Übertritt über den Rand der Filtratnäpfe vermeiden helfen. Insbesondere bei kleinen Querschnitten der Filtratnäpfe, beispielsweise bei Näpfen einer Mikrotiterplatte mit 384 oder mehr Näpfen sind Leitstifte bevorzugt, um Filtrat jeweils in den Napf zu leiten, der passend ausgerichtet unterhalb des Abschnitts des Filtermaterials angeordnet ist, auf dessen gegenüberliegender Oberfläche ein Retentatnapf angeordnet ist.

Kontaktstifte und Leitstifte können einstückig mit der Druckplatte ausgebildet sein. Bevorzugt sind Kontaktstifte und/oder Leitstifte innerhalb einer Öffnung der Druckplatte mittels zumindest eines Verbindungsstücks mit der Druckplatte verbunden. Bevorzugt sind Kontaktstifte und Leitstifte mit einer hydrophoben Oberfläche versehen, bestehen beispielsweise aus hydrophobem Material und/oder sind mit hydrophobem Material beschichtet, z.B. mit einem hydrophoben Polymer, z.B. Polytetrafluorethylen, oder mit Lipid, gesättigtem Olefin oder Wachs. Hydrophobe Kontakt- und Leitstifte verbessern den Übertritt von Filtrat durch das Filtermaterial in die Filtratnäpfe, insbesondere bei Retentat- und Filtratnäpfen oder zweiten Stutzen mit kleinem Durchmesser, z.B. im Bereich von 1 bis 3 mm, insbesondere 1,5 bis 2mm.

Auf der Seite des Filtermaterials, die den Retentatnäpfen gegenüber liegt, ist zum Auffangen des Filtrats eine Vielzahl passend ausgerichteter Auffang- oder Filtratnäpfe angeordnet, beispielsweise in Form einer Mikrotiterplatte. Die Filtratnäpfe sind einseitig offen, wobei ihre Öffnungen parallel gegenüberliegend zum Filtermaterial angeordnet sind, jeweils passend ausgerichtet zu den durch die Stutzen definierten Abschnitten.

Das Filtermaterial kann Maschengrößen im Bereich von 0,22 bis 200 µm, vorzugsweise 45 bis 150 µm aufweisen und z.B. aus Polymeren, Polyethylen, Polypropylen, Polycarbonat, Mischungen und Copolymeren dieser oder aus Metall bestehen.

Die erfindungsgemäßen Stutzen, die ein- oder beidseitig auf dem Filtermaterial angeordnet sind, können auf einer oder beiden Seiten dadurch gebildet sein, dass ein elastisches Material auf dem Filtermaterial angeformt ist oder angeklebt ist, das eine im wesentlichen konstante Dicke aufweist und Durchbrechungen deren Kanten die Stutzen bilden.

Ein besonderer Vorteil der erfindungsgemäßen Vorrichtung liegt in der Vielzahl von Näpfen, in denen eine Vielzahl von Proben parallel und isoliert voneinander ohne anliegenden Über- oder Unterdruck filtriert werden kann, sowie in ihrem einfachen Aufbau, der auf wenige Bestandteile beschränkt ist. Weiterhin ermöglicht der Aufbau der Filtervorrichtung eine einfache Demontage, Reinigung der Retentatnäpfe und des Filtermaterials und eine erneute Montage, so dass eine mehrfache Verwendung möglich ist. Insbesondere durch die Kontaktstifte, besonders bevorzugt mit zusätzlichen Leitstiften, vermindert bzw. verhütet die Vorrichtung die Vermischung von Proben, die sich in benachbarten Retentat- und Filtratnäpfen befinden.

Die Erfindung wird nun genauer mit Bezug auf die Figuren beschrieben, in denen
- Figur 1 eine schematische Querschnittsansicht einer Ausfühtungsform der Erfindung zeigt,
- Figuren 2A und 2B schematisch Querschnittsansichten zweier Ausführungsformen des Filtermaterials zur Verwendung in der erfindungsgemäßen Vorrichtung zeigt,
- Figur 3 eine Aufsicht der Schnittansicht von Figur 2 zeigt,
- Figur 4 eine schematische Explosionsdarstellung einer Ausführungsform der Erfindung zeigt
- Figur 5 schematisch eine einstückige Ausführungsform von Retentatnapf und Filtermaterial zur Verwendung in der erfindungsgemäßen Vorrichtung zeigt,
- Figur 6A eine schematische Querschnittsansicht eines Abschnitts einer Druckplatte zeigt.
- Figur 6B eine schematische Aufsicht eines Abschnitts von Figur 6A zeigt und
- Figur 7 schematisch eine Schnittdarstellung einer bevorzugten Ausführungsform der Filtervorrichtung mit darunter angeordneten Filtratnäpfen zeigt.

Figur 1 zeigt schematisch eine Mehrzahl von Retentatnäpfen 1, die parallel nebeneinander angeordnet sind, deren Wandungen 2 aneinander angrenzen, bzw. von einem gemeinsamen Abschnitt gebildet werden. Die Retentatnäpfe 1 haben ein offenes Ende 3, in das die zu filtrierende Flüssigkeit eingegeben werden kann, und einen gegenüberliegenden Querschnitt 4, die angrenzend an das Filtermaterial 10 angeordnet ist. Das Filtermaterial 10 weist auf seiner ersten Seite erste Stutzen 1 auf und auf seiner zweiten, gegenüberliegenden Seite zweite Stutzen 12, die jeweils passend zu den Stirnflächen 5 der Wandungen der Retentatnäpfe 1 angeordnet und ausgerichtet sind. Die ersten Stutzen 11 und die zweiten Stutzen 12 begrenzen zwischen sich passend angeordnete Abschnitte 13 des Filtermaterials 10, die jeweils zumindest einen Anteil der Querschnitte 4 der Retentatnäpfe 1 überdecken. Die ersten Stutzen 11 des Filtermaterials 10 grenzen dichtend an die Stirnflächen 5 der Wandungen der Retentatnäpfe 1 an, sodass Flüssigkeit, die durch das offene Ende 3 aufgegeben wird, unter Schwerkraft oder mit zusätzlicher Beschleunigung durch die Abschnitte 13 des Filtermaterials 10 zwischen den ersten Stutzen 11 bzw. den zweiten Stutzen 12 hindurch treten kann, jedoch nicht zwischen ersten Stutzen 11 und Stirnfläche 5 der Wandung der Retentatnäpfe 1 zu einem benachbarten Retentatnapf 1.

Nach Durchtritt einer Flüssigkeit durch den Abschnitt 13 des Filtermaterials 10 zwischen den ersten Stutzen 11 und dem zweiten Stutzen 12 wird bei Wirkung der Schwerkraft bzw. einer Beschleunigung im Wesentlichen senkrecht auf das Filtermaterial 10 Filtrat zwischen den zweiten Stutzen 12 gehalten, sodass das Filtrat in die passend ausgerichteten Filtratnäpfe 20 treten kann. Die Filtratnäpfe 20 sind mit ihren offenen Enden 21 passend zu den Abschnitten 13 des Filtermaterials 10, die von den zweiten Stutzen 12 begrenzt werden, angeordnet. In bevorzugter Ausführungsform weisen die Retentatnäpfe 1 und die Filtratnäpfe 20 gleiche Abmessungen auf, beispielsweise entsprechend einer üblichen Mikrotiterplatte mit 96 oder mehr parallel zueinander angeordneten Näpfen. Die Filtratnäpfe 20 sind in einem Abstand zu den zweiten Stutzen 12 angeordnet, sodass zwischen den zweiten Stutzen 12 und den Wandungen der Auffangnäpfe 20 ein Abstand eingestellt ist, der als Belüftungsöffnung 30 dienen kann.

Gemäß der bevorzugten Ausführung weist die Druckplatte 40 an Verbindungsstücken 46, die innerhalb der Öffnungen 41 angeformt sind, Kontaktstifte 44 auf. Diese Kontaktstifte 44 erstrechen sich bis an das Filtermaterial. Die Dichtungen 43 sind umfänglich geschlossen um die Öffnungen 41 auf der Seite der Druckplatte 40 angeordnet, die dem Filtermaterial 10 zugewandt ist und sind in dem Bereich angeordnet, der den Stirnflächen der Wandungen 2 der Retentatnäpfe 1 gegenüber passend anordnbar ist, bzw. in dem Bereich, der gegenüber den ersten Stutzen 11 und/oder gegenüber den zweiten Stutzen 12 anordnbar ist. Vorzugsweise sind die Dichtungen zu den ersten und/oder zweiten Stutzen 11, 12 passend ausgerichtet angeordnet, um gegen das Filtermaterial 10 bzw. die zweiten Stutzen 12 angeordnet zu werden. Auf diese Weise wird zu jedem Retentatnapf 1 ein Strömungsweg erzeugt, der nur zum Filtratnapf offen ist, dessen Querschnitt durch das Filtermaterial 10 überspannt wird. Durch die Kontakt- 44 und/oder Leitstifte 45 wird dem Filtrat ein Strömungsweg vorgegeben, der von den Wandungen der Öffnung 41 der Druckplatte 40 beabstandet ist, was zusätzlich zur Verminderung eines Übertritts von Filtrat in die nicht passend zu einem Retentatnapf ausgerichteten Filtratnapf beiträgt.

Figur 2A zeigt schematisch eine Querschnittsansicht durch das Filtermaterial 10 und zeigt die ersten Stutzen 11 und die zweiten Stutzen 12 in Form von Abschnitten eines elastischen Materials, beispielsweise eines plastischen Polymers, das beidseitig auf das Filtermaterial 10 aufgebracht ist und Ausnehmungen aufweist, die deren Kanten die ersten Stutzen 11 und die zweiten Stutzen 12 bilden.

Die in Figur 2B gezeigte Ausführungsform weist keine zweiten Stutzen 12 auf der zweiten Seite des Filtermaterials 10 auf.

Figur 3 zeigt schematisch eine Aufsicht auf das in Figur 2 dargestellte Filtermaterial 10, dessen Abschnitte 13 dadurch gebildet werden, dass das elastische Material in diesen Bereichen Ausnehmungen aufweist. Das elastische Material, das angrenzend an die Abschnitte 13 des Filtermaterials 10 angeordnet ist, bildet die ersten Stutzen 11 auf der ersten Seite des Filtermaterials 10, bzw. die zweiten Stutzen 12 auf der zweiten Seite des Filtermaterials 10.

Die dichtende Anordnung der ersten Stutzen 11 gegen die Stirnflächen 5 der Wandungen der Retentatnäpfe 1 kann dadurch erfolgen, dass eine Druckplatte 40 unter Spannung gegen die zweiten Stutzen 12 angeordnet ist. Eine solche Druckplatte 40 weist Öffnungen 41 in den Bereichen auf, die zumindest einen Teil der Abschnitte 13 des Filtermaterials 10 entsprechen und passend zu den Abschnitten 13 des Filtermaterials 10 ausgerichtet sind. Die Belüftungsöffnungen 30 können in allen Ausführungen der Erfindung als zumindest abschnittsweise Beabstandung zwischen der Druckplatte 40 und Filtrat- bzw. Auffangnäpfen 20 bereitgestellt sein.

Zur Erzeugung der Spannung der Druckplatte 40 gegen die Stirnflächen 5 der Retentatnäpfe 1 mit zwischen diesen angeordneten ersten Stutzen 11 und zweiten Stutzen 12 des Filtermaterials 10 kann durch Anordnung der Retentatnäpfe 11 und der Druckplatte 40 zwischen parallelen beabstandeten Platten erfolgen, die miteinander verbunden sind.

Eine solche Anordnung der erfindungsgemäße Filtervorrichtung ist schematisch in Figur 4 als Explosionszeichnung darstellt. Die Retentatnäpfe 1 sind in einer Vielzahl paralleler Reihen angeordnet, wobei sich ihre offenen Enden 3 und ihre Querschnitte 4 in jeweils einer parallelen beabstandeten Ebene befinden. Das Filtermaterial 10 ist zwischen beidseitig aufgebrachtem elastischen Material angeordnet, das jeweils die ersten Stutzen 11 und zweiten Stutzen 12 bildet, die zwischen sich Abschnitte 13 des Filtermaterials 10 umgrenzen. Die Abschnitte 13 des Filtermaterials 10 sind deckungsgleich mit den Querschnitten 4 der Retentatnäpfe 1 anzuordnen und erstrecken sich zumindest über einen Teil der Querschnitte 4, vorzugsweise vollständig über die Querschnitte 4.

Ebenfalls passend zu den Querschnitten 4 der Retentatnäpfe 1 angeordnet und auszurichten sind Öffnungen 41 der Druckplatte 40, sodass Filtrat aus den Retentatnäpfen 1, begrenzt durch deren Querschnitte, zwischen den ersten Stutzen 11 auf die Abschnitte 13 des Flitermaterials 10 fließen kann, und die ersten Stutzen 11 die Querschnitte der Retentatnäpfe 1 gegeneinander abdichten.

Zum Aufbringen einer Kraft, mit der die Druckplatte 40 gegen die zweiten Stutzen 12 unter Spannung gesetzt wird, und die Retentatnäpfe 1 gegen die ersten Stutzen 11 unter Spannung gesetzt wird, sind Druckplatte 40, Filtermaterial 10 und Retentatnäpfe 1 zwischen parallelen beabstandeten Schienen 51, 52 angeordnet, die z.B. als integraler Bestandteil einer Klemmvorrichtung 50 bereitgestellt sein können. In dieser Ausführungsform nach Art einer Kassette oder eines Rahmens ist die Anordnung aus Retentatnäpfen 1, Druckplatte 40 mit zwischen diesen angeordnetem Filtermaterial 10, dessen ersten und zweiten Stutzen 11, 12 jeweils gegen die Druckplatte 40 bzw. gegen die Stirnflächen 5 der Retentatnäpfe angeordnet sind, zwischen die Schienen 51, 52 eingeschoben.

Alternativ ist es auch möglich, die Druckplatte 40 dadurch gegen die zweiten Stutzen 12 des Filtermaterials 10 unter Spannung zu setzen, dass die Druckplatte 40 gegen die Retentatnäpfe 1 gespannt ist, beispielsweise durch Befestigungselemente (nicht dargestellt), z.B. Schrauben, die die Retentatnäpfe 1 gegen den Druckplatte 40 ziehen. Bohrungen 6 für solche Schrauben sind mit den Retentatnäpfen 1 verbunden, Bohrungen 42 mit der Druckplatte 40. Eine der passend paarweise zu einander ausgerichteten Bohrungen 42 der Druckplatte 40 bzw. der Bohrungen 6 der Retentatnäpfe 1 sind vorzugsweise mit einem Gewinde versehen. Das Filtermaterial 10 weist vorzugsweise ebenfalls Bohrungen 14 zum Durchtritt von Befestigungselementen auf, die zur Ausrichtung des Filtermaterials 10 zwischen den Retentatnäpfen 1 und der Druckplatte 40 dienen.

Figur 6A zeigt einen Querschnitt durch eine Druckplatte 40 mit um die Öffnungen 41 angeordneten Dichtungen 43, die gemäß der bevorzugten Ausführung über die Oberfläche der Druckplatte 40 hinausragen, die dem Filtermaterial 10 zugewandt anordnbar ist, in Figur 6A die Oberseite. Die Dichtungen 43 sind optional und können aus dem Material der Druckplatte bestehen, z.B. angeformt sein, oder aus einem anderen Material bestehen. Dichtungen 43 können aus nicht-elastisch verformbaren Material bestehen, z.B. aus PE, PP, PC, Polyacrylat, insbesondere in Ausführungsformen, in denen das Filtermaterial 10 zweite Stutzen 12 aus elastischem Material aufweiset, die mit den Dichtungen 43 in Kontakt bringbar sind. Dichtungen 43 benachbarter Öffnungen 41 können von einem gemeinsamen Strukturelement gebildet sein.

Innerhalb der Öffnungen 41 ist jeweils ein Kontaktstift 44 auf einem oder zwei Verbindungsstücken 45 angeordnet. Die Verbindungsstücke 45 sind jeweils an der Innenwandung der Öffnung 41 der Druckplatte 40 fixiert, vorzugsweise einstückig aus dem Material der Druckplatte 40 geformt. Die Kontaktstifte 44 sind in verschiedenen Ausführungsformen gezeigt, in denen sie z.B. bis in die Ebene ragen, in die die Dichtungen 43 ragen, oder über die Ebene hinaus, in die die Dichtungen 43 ragen. Die Länge der Kontaktstifte 44 hängt von der Ausführung des Filtermaterials ab, und ist bei einem Filtermaterial ohne zweite Stutzen 12 vorzugsweise bis in die Ebene, in die die Dichtungen 43 ragen. Bei Filtermaterial mit zweiten Stutzen 12 erstrecken sich die Kontaktstifte 44 vorzugsweise um die Erstreckung der zweiten Stutzen 12 oberhalb der Ebene, in die sich die Dichtungen 43 erstrecken. Auf diese Weise wird abhängig vom Vorhandensein der zweiten Stutzen 12 ein Kontakt der Kontaktstifte 44 mit dem Filtermaterial 10 im Bereich von dessen Abschnitten 13, die sich jeweils über einen Querschnitt der Retentatnäpfe 1 erstrecken, bei Anordnung der Druckplatte 40 parallel zum Filtermaterial 10 möglich.

Die Leitstifte 45 dienen zur Führung des Filtrats in die Filtratnäpfe 20, um einen Übertritt in einen benachbarten Filtratnapf 20 zu minimieren Wie in Figur 6A gezeigt können Leitstifte 45 bis in die Ebene der Oberfläche der Druckplatte 40 gegenüber dem Filtermaterial ragen. Vorzugsweise ragen die Leitstifte 45 über die Oberfläche der Druckplatte hinaus, so dass sie bis in angrenzend angeordnete Filtratnäpfe ragen. Auf diese Weise wird der Übertritt von Filtrat durch Aerosole, die sich beim Abfallen eines Tropfens von dem Kontaktstift 44 bzw. Leitstift 45 bilden können, in benachbarte Filtratnäpfe vermindert.

In Figur 6B ist eine bevorzugte Ausführungsform gezeigt, nämlich die einstückige Ausbildung von Kontaktstift 44 mit Leitstift 45, die von einem gemeinsamen Verbindungsstück 46 an der Innenwandung der Öffnung 41 der Druckplatte 40 fixiert sind.

Figur 7 zeigt Retentatnäpfe 1, die von Wandungen 2 gebildet werden und den Querschnitt 4 der Retentatnäpfe 1 aufspannen. Die Querschnitte 4 werden von Filtermaterial 10 abgedeckt. Die Druckplatte 40 weist jeweils einen Kontaktstift 44 innerhalb einer Öffnung 41 auf, wobei die Öffnung 41 den Querschnitt 4 überdeckt, mit diesem passend ausgerichtet ist und von dem Kontaktstift 44, ggf. auch von Leitstift 45 unterbrochen ist. Der Kontaktstift 44 und der gemäß der bevorzugten Ausführungsform einstückig mit diesem ausgebildete Leitstift 45 werden von 2 plattenförmigen Verbindungsstücken 46 getragen, die jeweils an der Innenwandung einer Öffnung 41 der Druckplatte 40 fixiert, bevorzugt mit dieser verbunden sind. Die Verbindungsstücke 46 haben in dieser Darstellung vorzugsweise eine Dicke in der Schnittebene, d.h. in einer Ebene senkrecht zur Achse des Kontaktstifts 44, gleich oder geringer als der Durchmesser des Kontaktstifts 44. Generell sind Kontaktstift 44 und Leitstifte 45 vorzugsweise mit rundem Querschnitt.

Dichtungen 43 können als Vorsprung und/oder Ausnehmung gebildet sein, die mit der Stirnfläche der Wandung 2 der Retentatnäpfe 1 in Eingriff treten, optional wie dargestellt mit zumindest einem Abschnitt des Filtermaterials 10, der auf der Stirnfläche der Wandung 2 der Retentatnäpfe 1 liegt. Der Kontaktstift 44 kontaktiert das Filtermaterial 10. Vorzugsweise ist der Leitstift, wie hier gezeigt, so lang, dass er durch das offene Ende 21 den Filtratnapfs in das von dem Filtratnapf 20 aufgespannte Volumen ragt. Generell sind die Filtratnäpfe zumindest abschnittsweise von der Druckplatte beabstandet, z.B. durch Abstandshalter zwischen zweiten Stutzen bzw. Druckplatte und Filtratnäpfen oder Ausnehmungen der Wandung der Filtratnäpfe und/oder der zweiten Stutzen bzw. der Druckplatte, um durch eintretendes Filtrat verdrängtes Medium, z.B. Luft, aus den Filtratnäpfen entweichen zu lassen.

Die Retentatnäpfe 1 können durch form- oder kraftschlüssige Verbindung, z.B. durch Anformen oder Verkleben ihrer Wandungen 1 mit den die Öffnungen 41 umgebenden Abschnitten der Druckplatte 40 verbunden sein, so dass die erfindungsgemäße Filtervorrichtung die Retentatnäpfe 1, ein diese einseitig abschließendes Filtermaterial 10, einen das Filtermaterial 10 kontaktierenden Kontaktstift 44, der in einer Öffnung 41 einer Druckplatte angeordnet ist, und der Druckplatte 40 besteht.

### Bezugszeichenliste

- 1: Retentatnapf
- 2: Wandung
- 3: Offenes Ende
- 4: Querschnitt
- 5: Stirnfläche der Wandung
- 6: Bohrung
- 10: Filtermaterial
- 11: erste Stutzen
- 12: zweite Stutzen
- 13: Abschnitt des Filtermaterials
- 14: Bohrung
- 20: Filtratnapf oder Auffangnapf
- 21: offenes Ende des Filtratnapfs
- 30: Belüftungsöffnung
- 40: Druckplatte
- 41: Öffnung
- 42: Bohrung
- 43: Dichtung
- 44: Kontaktstift
- 45: Leitstift
- 46: Verbindungsstück
- 50: Rahmen
- 51: Schiene
- 52: Schiene

## Patentansprüche

1. Filtervorrichtung mit einer Vielzahl von zumindest in einer Reihe angeordneten Retentatnäpfen (1), die offene Enden (3) und in einer gemeinsamen beabstandeten Ebene gegenüberliegende Enden mit offenen Querschnitten (4) aufweisen, die von einem Filtermaterial (10) abgedeckt sind, das auf seiner ersten Seite angeformte erste Stutzen (11) aufweist, die passend zu den offenen Querschnitten (4) der Retentatnäpfe (1) ausgerichtete Abschnitte (13) des Filtermaterials (10) begrenzen, wobei die ersten Stutzen (11) dichtend gegen die Stirnflächen (5) der Wandungen der Retentatnäpfe (1) anordnbar sind, **gekennzeichnet durch** Dichtungen (43), die passend zu den offenen Querschnitten (4) der Retentatnäpfe (1) angeordnete Öffnungen (41) einer Druckplatte (40) umgeben, unter Spannung zumindest umfänglich um die Abschnitte (13) des Filtermaterials (10) gegen das Filtermaterial (10) anordnbar sind, wobei die Druckplatte (40) jeweils innerhalb ihrer Öffnungen (41) einen Kontaktstift (44) aufweist, der senkrecht zur zweiten Oberfläche des Filtermaterials (10) und mittig innerhalb des Abschnitts des Filtermaterials (10), der von ersten Stutzen (11) umgrenzt ist, angeordnet ist, wobei der Kontaktstift (44) die den ersten Stutzen (11) gegenüberliegende zweite Oberfläche des Filtermaterials (10) kontaktiert.

2. Filtervorrichtung nach Anspruch 1, **gekennzeichnet durch** auf der zweiten Seite des Filtermaterials (10) passend zu den ersten Stutzen (11) angeordnete zweite Stutzen (12), die die Abschnitte (13) des Filtermaterials (10) umgeben.

3. Filtervorrichtung nach einem der voranstehenden Ansprüche, **dadurch gekennzeichnet, dass** die Dichtungen (43) der Druckplatte (40) einstückig mit der Druckplatte ausgebildet sind.

4. Filtervorrichtung nach einem der voranstehenden Ansprüche, **dadurch gekennzeichnet, dass** die Dichtungen (43) Umfangsbereiche der Öffnungen (41) der Druckplatte (40) sind.

5. Filtervorrichtung nach einem der voranstehenden Ansprüche, **dadurch gekennzeichnet, dass** Dichtungen (43), die über die Oberfläche der Druckplatte (40) ragen, die Öffnungen (41) einer Druckplatte (40) umgeben.

6. Filtervorrichtung nach einem der voranstehenden Ansprüche, **dadurch gekennzeichnet, dass** die ersten Stutzen (11) und/oder die zweiten Stutzen (12) von Begrenzungskanten von Durchbrechungen elastischen Materials gebildet sind, das das Filtermaterial (10) zumindest einseitig bedeckt.

7. Filtervorrichtung nach einem der voranstehenden Ansprüche, **dadurch gekennzeichnet, dass** das Filtermaterial (10) an den Retentatnäpfen (1) fixiert ist.

8. Filtervorrichtung nach einem der voranstehenden Ansprüche, **dadurch gekennzeichnet, dass** die ersten Stutzen (11) und/oder die zweiten Stutzen (12) auf das Filtermaterial (10) geklebt, aufgeschmolzen oder angeformt sind.

9. Filtervorrichtung nach einem der voranstehenden Ansprüche, **dadurch gekennzeichnet, dass** die zweiten Stutzen (12) von Öffnungen (41) der Druckplatte gebildet sind.

10. Filtervorrichtung nach Anspruch 9, dadurch gekennzeichet, dass der zumindest eine Kontaktstift (44) in einem zweiten Stutzen (12) angeordnet ist.

11. Filtervorrichtung nach einem der voranstehenden Ansprüche, **dadurch gekennzeichnet, dass** die Retentatnäpfe (1), die von ersten Stutzen (11) gebildet sind, zweite Stutzen (12), die von Öffnungen der Druckplatte (40) gebildet sind, das die Retentatnäpfe einseitig abdeckende Filtermaterial (10) und der Kontaktstift (44) miteinander verbunden sind.

12. Filtervorrichtung nach einem der voranstehenden Ansprüche, **dadurch gekennzeichnet, dass** Filtratnäpfe (20) mit ihren offenen Enden (21) passend ausgerichtet beabstandet gegenüber den Abschnitten (13) des Filtermaterials (10) angeordnet sind.

13. Filtervorrichtung nach einem der voranstehenden Ansprüche, **dadurch gekennzeichnet, dass** die Retentatnäpfe (1), die Druckplatte (40) und zwischen diesen angeordnetes Filtermaterial (10) unter Spannung zwischen parallelen beabstandeten Schienen (51, 52) angeordnet sind.

14. Filtervorrichtung nach einem der voranstehenden Ansprüche, **dadurch gekennzeichnet, dass** die Druckplatte (40) jeweils innerhalb ihrer Öffnungen (41) zumindest einen Leitstift (45) aufweist, der zumindest bis in die Ebene der Oberfläche der Druckplatte (40) ragt, die dem Filtermaterial (10) abgewandt ist.

15. Filtervorrichtung nach Anspruch 14, **dadurch gekennzeichnet, dass** der Kontaktstift (44) und/oder der Leitstift (45) an jeweils einem gemeinsamen Verbindungsstück (46) oder an getrennten Verbindungsstücken (46) angeordnet sind, das jeweils an der Innenwandung der Öffnung (41) der Druckplatte (40) fixiert ist.

16. Filtervorrichtung nach Anspruch 15, **dadurch gekennzeichnet, dass** der Kontaktstift (44) und der Leitstift (45) einstückig sind.

17. Filtervorrichtung nach Anspruch 15 oder 16, **dadurch gekennzeichnet, dass** das Verbindungsstück (46) und der Kontaktstift (44) und/oder der Leitstift (45) einstückig sind.

18. Verfahren zur Herstellung eines Filtrats, **gekennzeichnet durch** die Verwendung einer Filtervorrichtung nach einem der voranstehenden Ansprüche.

19. Verfahren nach Anspruch 18, **dadurch gekennzeichnet, dass** es nur unter Einwirkung der Schwerkraft oder unter Beschleunigung des Retentats gegen das Filtermaterial (10) durch Einwirkung von Zentrifugalkraft ausgeführt wird.

20. Verfahren nach Anspruch 19 oder 20, **dadurch gekennzeichnet, dass** es bei Umgebungsdruck oder mit einem über das Filtermaterial (10) anliegenden Druckgefälle ausgeführt wird.

## Claims

1. Filtering device having a plurality of retentate wells (1) arranged in at least one row having open ends (3) and opposite ends with open cross-sections (4) in a common spaced plane covered by a filtering material (10) which on its first side has formed first sockets (11) delimiting sections (13) of the filtering material (10) aligned to match the open cross-sections (4) of the retentate wells (1), wherein the first sockets (11) are arrangeable sealingly against the abutting surfaces (5) of the walls of the retentate wells (1), **characterized by** seals (43) surrounding openings (41) of a pressure plate (40) arranged matching the open cross-sections (4) of the retentate wells (1), and which under tension are arrangeable at least circumferentially around the sections (13) of the filtering material (10) against the filtering material (10), wherein the pressure plate (40) within each of its openings (41) has a contact pin (44) which is arranged perpendicularly to the second surface of the filtering material (10) and centrally within the section of the filtering material (10) encircled by first sockets (11), wherein the contact pin (44) contacts the second surface of the filtering material (10) opposite the first sockets (11).

2. Filtering device according to claim 1, **characterized by** second sockets (12) arranged on the second side of the filtering material (10) matching the first sockets (11), the second sockets (12) surrounding the sections (13) of the filtering material (10).

3. Filtering device according to one of the preceding claims, **characterized in that** the seals (43) of the pressure plate (40) and the pressure plate are formed in one piece.

4. Filtering device according to one of the preceding claims, **characterized in that** the seals (43) are circumferential regions of the openings (41) of the pressure plate (40).

5. Filtering device according to one of the preceding claims, **characterized in that** seals (43) which protrude over the surface of the pressure plate (40) surround the openings (41) of a pressure plate (40).

6. Filtering device according to one of the preceding claims, **characterized in that** the first sockets (11) and/or the second sockets (12) are formed by limiting edges of openings of elastic material covering the filtering material (10) at least on one side.

7. Filtering device according to one of the preceding claims, **characterized in that** the filtering material (10) is fixed to the retentate wells (1).

8. Filtering device according to one of the preceding claims, **characterized in that** the first sockets (11) and/or the second sockets (12) are glued, melted on or formed on the filtering material (10).

9. Filtering device according to one of the preceding claims, **characterized in that** the second sockets (12) are formed by openings (41) of the pressure plate.

10. Filtering device according to claim 9, **characterized in that** the at least one contact pin (44) is arranged in a second socket (12).

11. Filtering device according to one of the preceding claims, **characterized in that** the retentate wells (1) formed by first sockets (11), second sockets (12) formed by openings of the pressure plate (40), the filtering material (10) covering the retentate wells on one side and the contact pin (44) are connected to one another.

12. Filtering device according to one of the preceding claims, **characterized in that** filtrate wells (20) are arranged with their open ends (21) aligned to match and spaced opposite the sections (13) of the filtering material (10).

13. Filtering device according to one of the preceding claims, **characterized in that** the retentate wells (1), the pressure plate (40) and filtering material (10) arranged between these are arranged under tension between parallel spaced rails (51, 52).

14. Filtering device according to one of the preceding claims, **characterized in that** the pressure plate (40) within each of its openings (41) has at least one guide pin (45) protruding at least into the plane of the surface of the pressure plate (40) averted from the filtering material (10).

15. Filtering device according to claim 14, **characterized in that** the contact pin (44) and/or the guide pin (45) each are arranged at a common connecting piece (46) or at separate connecting pieces (46) each fixed at the inner wall of the opening (41) of the pressure plate (40).

16. Filtering device according to claim 15, **characterized in that** the contact pin (44) and the guide pin (45) are formed of one single piece.

17. Filtering device according to claim 15 or 16, **characterized in that** the connecting piece (46) and the contact pin (44) and/or the guide pin (45) are formed of one single piece.

18. Process for the production of a filtrate, **characterized by** the use of a filtering device according to one of the preceding claims.

19. Process according to claim 18, **characterized in that** it is only carried out under the influence of gravity or under acceleration of the retentate against the filtering material (10) under the influence of centrifugal force.

20. Process according to claim 19 or 20, **characterized in that** it is carried out at atmospheric pressure or using a pressure difference present over the filtering material (10).

## Revendications

1. Dispositif de filtration comportant une pluralité de godets de rétentat (1) disposés au moins en une rangée, qui présentent des extrémités ouvertes (3) et, dans un plan commun distant, des extrémités opposées avec des sections transversales (4) ouvertes, qui sont recouvertes d'un matériau filtrant (10), qui présente, sur sa première face, des premiers raccords (11) façonnés qui délimitent des sections (13) du matériau filtrant (10) orientées de manière à s'adapter aux sections transversales (4) ouvertes des godets de rétentat (1), les premiers raccords (11) pouvant être disposés de manière étanche contre les faces frontales (5) des parois des godets de rétentat (1), **caractérisé par** des joints d'étanchéité (43) qui entourent des ouvertures (41) d'une plaque de pression (40) disposées de manière à s'adapter aux sections transversales (4) ouvertes des godets de rétentat (1), qui peuvent être disposés contre le matériau filtrant (10) sous contrainte au moins à la périphérie des sections (13) du matériau filtrant (10), la plaque de pression (40) présentant dans chaque ouverture (41) une broche de contact (44), qui est disposée perpendiculairement à la seconde surface du matériau filtrant (10) et de manière centrale à l'intérieur de la section du matériau filtrant (10) délimitée par des premiers raccords (11), la broche de contact (44) venant en contact avec la seconde surface du matériau filtrant (10) opposée au premier raccord (11).

2. Dispositif de filtration selon la revendication 1, **caractérisé par** des seconds raccords (12) disposés de manière à s'adapter aux premiers raccords (11) sur la seconde face du matériau filtrant (10) et entourant les sections (13) du matériau filtrant (10).

3. Dispositif de filtration selon l'une des revendications précédentes, **caractérisé par le fait que** les joints d'étanchéité (43) de la plaque de pression (40) sont formés en un seul tenant avec la plaque de pression.

4. Dispositif de filtration selon l'une des revendications précédentes, **caractérisé par le fait que** les joints d'étanchéité (43) sont des zones périphériques des ouvertures (41) de la plaque de pression (40).

5. Dispositif de filtration selon l'une des revendications précédentes, **caractérisé par le fait que** des joints d'étanchéité (43), qui dépassent de la surface de la plaque de pression (40), entourent les ouvertures (41) d'une plaque de pression (40).

6. Dispositif de filtration selon l'une des revendications précédentes, **caractérisé par le fait que** les premiers raccords (11) et/ou les seconds raccords (12) sont formés de bords de délimitation de perforations en matériau élastique qui recouvre le matériau filtrant (10) au moins sur une face.

7. Dispositif de filtration selon l'une des revendications précédentes, **caractérisé par le fait que** le matériau filtrant (10) est fixé aux godets de rétentat (1).

8. Dispositif de filtration selon l'une des revendications précédentes, **caractérisé par le fait que** les premiers raccords (11) et/ou les seconds raccords (12) sont collés, fondus ou façonnés sur le matériau filtrant (10).

9. Dispositif de filtration selon l'une des revendications précédentes, **caractérisé par le fait que** les seconds raccords (12) sont formés d'ouvertures (41) de la plaque de pression.

10. Dispositif de filtration selon la revendication 9, **caractérisé par le fait qu'**au moins une broche de contact (44) est disposée dans un second raccord (12).

11. Dispositif de filtration selon l'une des revendications précédentes, **caractérisé par le fait que** les godets de rétentat (1), qui sont formés par des premiers raccords (11), des seconds raccords (12), qui sont formés par des ouvertures de la plaque de pression (40), le matériau filtrant (10) recouvrant d'un côté les godets de rétentat et la broche de contact (44) sont reliés entre eux.

12. Dispositif de filtration selon l'une des revendications précédentes, **caractérisé par le fait que** des godets de filtrat (20) sont disposés avec leurs extrémités ouvertes (21) orientées de manière à s'adapter et à distance face aux sections (13) du matériau filtrant (10).

13. Dispositif de filtration selon l'une des revendications précédentes, **caractérisé par le fait que** les godets de rétentat (1), la plaque de pression (40) et le matériau filtrant (10) disposé entre ceux-ci sont disposés sous contrainte entre des rails (51, 52) parallèles distants entre eux.

14. Dispositif de filtration selon l'une des revendications précédentes, **caractérisé par le fait que** la plaque de pression (40) présente dans chaque ouverture (41) au moins une broche de guidage (45), qui pénètre au moins jusque dans le plan de la surface situé à l'opposé du matériau filtrant (10), de la plaque de pression (40).

15. Dispositif de filtration selon la revendication 14, **caractérisé par le fait que** la broche de contact (44) et/ou la broche de guidage (45) sont chacune disposées au niveau d'une pièce de liaison (46) commune ou au niveau de pièces de liaison (46) séparées étant chacune fixée au niveau de la paroi intérieure de l'ouverture (41) de la plaque de pression (40).

16. Dispositif de filtration selon la revendication 15, **caractérisé par le fait que** la broche de contact (44) et la broche de guidage (45) se présentent d'un seul tenant.

17. Dispositif de filtration selon la revendication 15 ou 16, **caractérisé par le fait que** la pièce de liaison (46) et la broche de contact (44) et/ou la broche de guidage (45) se présentent d'un seul tenant.

18. Procédé de fabrication d'un filtrat, **caractérisé par** l'utilisation d'un dispositif de filtration selon l'une des revendications précédentes.

19. Procédé selon la revendication 18, **caractérisé par le fait qu'**il n'est mis en oeuvre que par l'action de la gravité ou par l'accélération du rétentat contre le matériau filtrant (10) par l'action d'une force centrifuge.

20. Procédé selon la revendication 19 ou 20, **caractérisé par le fait qu'**il est mis en oeuvre à pression ambiante ou avec une chute de pression appliquée à travers le matériau filtrant (10).
